# EUROPÄISCHE PATENTSCHRIFT

(11) **EP 1 256 688 B1**
(45) Veröffentlichungstag und Bekanntmachung des Hinweises auf die Patenterteilung: **16.07.2008**
(21) Anmeldenummer: 01126805.9
(22) Anmeldetag: 09.11.2001
(51) Int. Cl.: E06B 7/23

(54) **Dichtungsprofil**
Sealing profile
Profilé d'étanchéité

(30) Priorität: 08.05.2001 DE 20107766 U
(43) Veröffentlichungstag der Anmeldung: 13.11.2002
(73) Patentinhaber: PRIMO Profile GmbH, 21629 Neu Wulmstorf (DE)
(72) Erfinder: Schneider, Wilfried, 21614 Buxtehude (DE)
(74) Vertreter: Heim, Hans-Karl

(56) Entgegenhaltungen:
- EP-A- 0 635 618
- EP-A- 0 652 347
- EP-A- 0 786 576
- DE-C- 19 714 465
- DE-U- 29 819 809

## Beschreibung

Die Erfindung betrifft ein Dichtungsprofil gemäß dem Oberbegriff des Anspruchs 1.

Die Erfindung ist insbesondere für Türanschlagdichtungen geeignet, kann jedoch auch zur Abdichtung und Dämpfung von Fenstern, Klappen usw. eingesetzt werden.

Bekannte Türanschlagdichtungen weisen einen Profilfuß zur Verankerung in einer Profilaufnahme, beispielsweise einer Fuge oder Nut, eines Türrahmens und einen Profilkopf auf, welcher derart ausgebildet ist, dass beim Anschlag einer Tür eine Dämpfung und Abdichtung erreicht wird.

Aus EP 0 786 576 A2 ist eine elastische Strangdichtung bekannt, welche in einer ersten Ausbildung einen senkrechten Profilrücken und einen einseitig daran ausgebildeten Kopfbereich und Fußbereich aufweist. In einer zweiten Ausbildung ist der Profilrücken horizontal angeordnet, und der Fußbereich ist mittig an dem Profilrücken ausgebildet. Der Kopfbereich weist einen Hohlraum und in diesem einen zusätzlichen Stützsteg auf, welcher den Hohlraum des Profilkopfes in zwei Hohlkammern trennt.

In DE 197 14 465 Cl ist eine Weiterentwicklung der Flügelfalzdichtung und Türdichtung der EP 0 786 576 A2 beschrieben. Der Profilkopf weist einen Dichtungssteg mit vier Teilbereichen auf, und ein Stützsteg, welcher mit einer Verdickung versehen ist, verbindet den Dichtungssteg mit dem horizontalen Profilrücken.

Aus EP 0 652 347 A3 ist ein Dichtungsprofil bekannt, welches sowohl als Anschlagdichtung als auch als Glasdichtung eingesetzt und bei der Herstellung eines Fenster- bzw. Rahmenprofils montiert werden kann. Der Befestigungsfuß ist zur Aufnahme und Halterung in einer Befestigungsnut mit parallelen Haken versehen, und der Profilkopf weist einen ebenen Bereich auf, um die Verbindung als Glasdichtung zu gewährleisten.

Aus der DE 298 19 809 U1 ist eine Türanschlagdichtung mit einem Dreiecks-Fußstamm als Profilfuß bekannt, welcher endseitig Haltelippen aufweist. Der Dreiecks-Fußstamm ist von V-förmig gespreizten Schenkeln gebildet, welche unter Ausbildung einer Hohlkammer bis zu einem Quersteg des Profilkopfes reichen. Der Dreiecks-Hohlkammerfuß mit den zwei endseitigen Haltelippen gewährleistet eine leichte Befestigung und eine sichere und stabile Verankerung. Gleichzeitig werden Verpackungsdeformierungen weitgehend vermieden. Die Montage, Verankerung und auch die Dichtwirkung des bekannten Dichtungsprofils genügt jedoch nicht in jedem Fall den ständig steigenden Erfordernissen.

Der Erfindung liegt die **Aufgabe** zugrunde, ein Dichtungsprofil zu schaffen, welches unter Beibehaltung einer relativ einfachen Profilgeometrie und rationellen Fertigung eine besonders einfache, kostengünstige Montage, insbesondere ein maschinelles Einrollen in eine Profilaufnahme, ermöglicht und gleichzeitig eine sichere und stabile Verankerung des Profilfußes und eine verbesserte Dichtwirkung des Profilkopfes gewährleistet.

Erfindungsgemäß wird die Aufgabe durch die Merkmale des Anspruchs 1 gelöst. Zweckmäßige und vorteilhafte Ausgestaltungen sind in den Unteransprüchen und in der Figurenbeschreibung enthalten.

Ein Grundgedanke der Erfindung besteht darin, die Montage und Verankerung eines Dichtungsprofils mit einem Profilfuß und einem Profilkopf, wobei der Profilfuß als symmetrischer Dreiecks-Fußstamm mit V-förmig gespreizten Schenkeln ausgebildet ist, welche von einem pfeilförmigen Fußende mit beidseitig angeordneten Haltelippen bis zu einem Quersteg des Profilkopfes reichen, und eine Hohlkammer aufweist, und der Profilkopf einen dachförmig ausgebildeten Anschlagsteg, vertikale Stege und den Quersteg aufweist, welche einen Hohlraum begrenzen, wobei mittig im Quersteg ein Verbindungsbereich ausgebildet ist, welcher zwischen der Hohlkammer des Profilfußes und dem Hohlraum des Profilkopfes verläuft und die V-förmig gespreizten Schenkel des Profilfußes mit dem Quersteg des Profilkopfes verbindet, durch eine neue Ausbildung des Verbindungsbereiches zwischen der Hohlkammer des Profilfußes und dem Hohlraum des Profilkopfes sowie des Profilfußes zu erreichen.

Erfindungsgemäß reicht der Verbindungsbereich in den Hohlraum des Profilkopfes hinein und bildet eine Ausformung oder eine Verdickung, welche vorteilhafterweise bogenförmig ausgebildet sein kann.

Dabei ist vorgesehen, dass der als Ausformung ausgebildete Verbindungsbereich einen Innenradius aufweist, welcher dem halben Durchmesser der im Querschnitt V-förmigen Hohlkammer des Profilfußes im Bereich des Querstegs entspricht.

Gemäß einem weiteren Merkmal der Erfindung ist der Dreiecksfußstamm neben endseitigen Haltelippen, welche einen pfeil- oder ankerförmigen Querschnitt bilden, beidseitig mit einer Fußlippe versehen. Diese Fußlippen können zweckmäßigerweise eine geringere Stärke als die unteren, endseitigen Haltelippen aufweisen und aus einem weicheren Material, beispielsweise einem thermoplastischen Elastomer, bestehen.

Beim Einführen des strangförmigen Dichtungsprofils in eine Nut oder Fuge und insbesondere beim maschinellen Eindrücken mit Hilfe einer Andruckrolle wird der Dichtungskopf bis zu dem Verbindungsbereich eingedrückt. Da der Verbindungsbereich ein Widerlager bildet, kann das Eindrücken mit einem größeren Druck erfolgen, wodurch der Profilfuß tief in die Nut eingedrückt und eine stabile und sichere Verankerung erreicht wird.

Es ist vorteilhaft, wenn auch die Hohlkammer des Profilfußes wenigstens geringfügig bis in den Profilkopf reicht und der Verbindungsbereich etwa kreisringsegmentartig ausgebildet ist.

In einer bevorzugten Ausbildungsvariante ist das Dichtungsprofil im Querschnitt symmetrisch ausgebildet. Der Profilfuß und der Verbindungsbereich sind etwa mittig mit dem Quersteg verbunden. Beidseitig des Verbindungsbereiches und des Dichtungsfußes ist der Quersteg mit Auflageflächen versehen, welche abdichtend auf Begrenzungsbereichen der Profilaufnahme aufliegen und in der Regel abgeschrägt, beispielsweise mit einem Winkel um 5° zu einer Horizontalen, ausgebildet sind.

Alternativ kann das Dichtungsprofil im Bereich des Profilkopfes asymmetrisch ausgebildet sein. Vorteilhaft für eine optimale Dichtung und Dämpfung kann beispielsweise eine Dichtlippe sein, welche in Verlängerung eines vertikalen Stegs über den Anschlagsteg übersteht und bogenförmig oder schräg nach außen gerichtet ist.

Eine weitere Verbesserung der Dicht- und Dämpfungswirkung wird erreicht, wenn die Dichtlippe an ihrem freien Ende eine Verdickung aufweist, welche eine etwa kreisförmige Kontur aufweisen kann.

Zweckmäßigerweise ist der Anschlagsteg, welcher dem Quersteg gegenüberliegt und zwei nahezu vertikale Stege verbindet, etwa dachförmig ausgebildet ist. Ein abgerundet ausgebildeter Scheitel des dachförmigen Anschlagstegs kann mittig und dem Verbindungsbereich gegenüberliegend ausgebildet sein.

Bei einem asymmetrischen Dichtungsprofil kann der Scheitel des etwa dachförmigen Anschlagstegs außermittig angeordnet und ein kleinerer, schräg verlaufender Stegbereich sowie ein größerer, nach innen gewölbter Stegbereich gebildet sein, welcher vorteilhafterweise in die auskragende Dichtlippe übergeht.

Die endseitigen Haltelippen oder der gesamte untere Dreiecksfußstamm mit den Haltelippen kann zweckmäßigerweise aus einem härteren Kunststoffmaterial, beispielsweise Polyäthylen, bestehen. Das endseitige härtere Material gewährleistet ein besseres Einführen des Dichtungsfußes und das weichere Material der zusätzlichen Fußlippen bewirkt eine verbesserte Haftung und Halterung und verhindert ein unerwünschtes Lösen des Dichtungsprofils aus der Profilaufnahme.

In einer alternativen Ausbildung kann der gesamte Dichtungsfuß aus einem härteren und in der Regel kostengünstigeren Material, beispielsweise Ethylenvinylacetat und der die Dichtfunktion übernehmende Profilkopf aus einem thermoplastischen Elastomer bestehen, wobei das gesamte Dichtungsprofil vorzugsweise durch ein Co-Extrusionsverfahren in einem einzigen Arbeitsgang hergestellt wird.

Vorteilhafterweise sind die Kanten des Dichtungsprofils, zumindest im Bereich des Profilkopfes, abgerundet ausgebildet, wodurch Sollbruchstellen vermieden werden.

Die Erfindung wird nachstehend anhand einer Zeichnung weiter erläutert; in dieser zeigen:
- Fig. 1: einen Querschnitt eines erfindungsgemäßen Dichtungsprofils;
- Fig. 2: einen Querschnitt eines alternativ ausgebildeten erfindungsgemäßen Dichtungsprofils und
- Fig. 3: einen Querschnitt eines weiteren alternativen Dichtungsprofils.

Die in den Figuren 1 bis 3 gezeigten Dichtungsprofile 2 sind Türanschlagdichtungen mit jeweils einem Profilfuß 3 und einem Profilkopf 4.

Das Dichtungsprofil 2 der Fig. 1 ist im Querschnitt symmetrisch ausgebildet. Der Profilfuß 3 weist einen Dreiecks-fußstamm mit V-förmig gespreizten Schenkeln 6 auf, welche von einem pfeilförmigen Fußende mit beidseitig angeordneten Haltelippen 7 bis zu einem Quersteg 9 des Profilkopfes 4 reichen.

Die V-förmig angeordneten Schenkel 6 begrenzen mit einem oberen, im Bereich des Querstegs 9 ausgebildeten Verbindungsbereich 19 eine Hohlkammer 5. Fig. 1 zeigt, dass der Profilfuß 3 im Verbindungsbereich 19 geringfügig schmaler als im Bereich der unteren Haltelippen 7 ausgebildet ist.

Der Verbindungsbereich 19 ist zwischen der Hohlkammer 5 des Profilfußes 3 und einem Hohlraum 12 des Profilkopfes 4 angeordnet und reicht als bogenförmige, im Querschnitt kreisringsegmentartige Ausformung oder Verdickung in den Hohlraum 12 hinein.

Der Hohlraum 12 wird neben dem Verbindungsbereich 19 und dem Quersteg 9 von vertikalen Stegen 13 und einem Anschlagsteg 10, welcher dachförmig ausgebildet ist, begrenzt. Der Quersteg 9 weist beidseitig der Schenkel 6 bzw. des Verbindungsbereiches 19 untere Auflageflächen 14 auf, welche nach außen abgeschrägt ausgebildet sind und einen Neigungswinkel α von etwa 5° aufweisen.

An dem Profilfuß 3 sind Fußlippen 18 ausgebildet, deren Anstellwinkel β mit dem Anstellwinkel der Haltelippen 7 nahezu übereinstimmt und in diesem Ausführungsbeispiel etwa 25° beträgt. Im Bereich der schmaleren Fußlippen 18 weist der Profilfuß 3 eine geringfügig kleinere Breite als im Bereich der breiteren Haltelippen 7 auf.

Der dachförmige Anschlagsteg 10 des Profilkopfes 4 liegt mit einem abgerundeten Scheitel 17 dem Verbindungsbereich 19 gegenüber. Die vertikalen Stege 13 des Profilkopfes 4 schließen über abgerundete, obere Kanten 16 an den dachförmigen Anschlagsteg 10 an.

Fig. 2 zeigt ein alternatives Dichtungsprofil 2. Dieses Dichtungsprofil 2 unterscheidet sich im Bereich des Profilfußes 3 und des kreisringsegmentartig ausgebildeten Verbindungsbereiches 19 sowie den Schenkeln 6, Fußlippen 18 und Haltelippen 7 nicht vom Dichtungsprofil nach Fig. 1. Der Profilkopf 4 ist asymmetrisch und der Scheitel 17 des oberen Anschlagstegs 10 ist außerhalb der Längsachse 20 ausgebildet. Dadurch sind ein kleinerer Stegbereich 21, welcher im Ausführungsbeispiel der Fig. 2 abgeschrägt ist, und ein größerer Stegbereich 23, welcher nach innen gewölbt ist und in eine Dichtlippe 22 übergeht, ausgebildet. Die Dichtlippe 22 stellt eine leicht bogenförmig ausgebildete Verlängerung des linksseitigen vertikalen Stegs 13 dar und überragt den Anschlagsteg 10 und dessen Scheitel 17.

Auch das in Fig. 3 dargestellte Dichtungsprofil 2 ist im Bereich des Querstegs 9 und der Schenkel 13 des Profilkopfes 4 asymmetrisch ausgebildet. Der Scheitel 17 zwischen dem Stegbereich 21 und dem Stegbereich 23 des Anschlagstegs 10 liegt auf der Längsachse 20 und gegenüber dem Verbindungsbereich 19.

Beidseitig des Verbindungsbereiches 19 weist der Quersteg 9 Auflageflächen 14 auf, welche beim Dichtungsprofil 2 nach Fig. 3 rechtsseitig geneigt, linksseitig horizontal ausgerichtet sind.

Auch die vertikalen Stege 13 sind zu einer Vertikalen geneigt ausgebildet, wobei der Neigungswinkel γ des in die Dichtlippe 22 übergehenden Schenkels 13 cirka 50 bis 60° beträgt. Am freien Ende der Dichtlippe 22 ist eine Verdickung 24 ausgebildet.

Die mögliche Verwendung unterschiedlich harter Kunststoffmaterialien für den Profilfuß 3 und den Profilkopf 4 und/oder für die Fußlippen 18 bzw. Haltelippen 7 sind in den Fig. 1 bis 3 nicht gezeigt.

## Patentansprüche

1. Dichtungsprofil für eine Anschlagdichtung eines Fenster- oder Türrahmens,
mit einem Profilfuß (3) und einem Profilkopf (4), wobei der Profilfuß (3) als symmetrischer Dreiecks-Fußstamm mit V-förmig gespreizten Schenkeln (6) ausgebildet ist, welche von einem pfeilförmigen Fußende mit beidseitig angeordneten Haltelippen (7) bis zu einem Quersteg (9) des Profilkopfes (4) reichen, und eine Hohlkammer (5) aufweist, und
der Profilkopf (4) einen dachförmig ausgebildeten Anschlagsteg (10), vertikale Stege (13) und den Quersteg (9) aufweist, welche einen Hohlraum (12) begrenzen, wobei mittig im Quersteg (9) ein Verbindungsbereich (19) ausgebildet ist, welcher zwischen der Hohlkammer (5) des Profilfußes (3) und dem Hohlraum (12) des Profilkopfes (4) verläuft und die V-förmig gespreizten Schenkel (6) des Profilfußes (3) mit dem Quersteg (9) des Profilkopfes (4) verbindet,
**dadurch gekennzeichnet,**
**dass** der Verbindungsbereich (19) als eine in den Hohlraum (12) des Profilkopfes (4) reichende Ausformung oder Verdickung ausgebildet ist,
**dass** der als Ausformung ausgebildete Verbindungsbereich (19) einen Innenradius rᵢ aufweist, welcher dem halben Durchmesser der Hohlkammer (5) des Profilfußes (3) im Bereich des Querstegs (9) entspricht und dass der Profilfuß (3) beidseitig mit Fußlippen (18) versehen ist, welche zwischen den Haltelippen (7) und dem Quersteg (9) an den Schenkeln (6) ausgebildet sind.

2. Dichtungsprofil nach Anspruch 1,
**dadurch gekennzeichnet,**
**dass** die Fußlippen (18) eine geringere Stärke als die unteren, endseitigen Haltelippen (7) aufweisen.

3. Dichtungsprofil nach Anspruch 1 oder 2,
**dadurch gekennzeichnet,**
**dass** die Haltelippen (7) des Profilfußes (3) aus einem härteren Kunststoff und die Fußlippen (18) aus einem weicheren, elastischeren Kunststoff, beispielsweise aus einem thermoplastischen Elastomer, bestehen.

4. Dichtungsprofil nach einem der vorhergehenden Ansprüche,
**dadurch gekennzeichnet,**
**dass** die Hohlkammer (5) des Profilfußes (3) bis in den Profilkopf (4) reicht.

5. Dichtungsprofil nach einem der vorhergehenden Ansprüche,
**dadurch gekennzeichnet,**
**dass** der Verbindungsbereich (19) im Querschnitt etwa kreisringsegmentartig ausgebildet ist.

6. Dichtungsprofil nach einem der vorhergehenden Ansprüche,
**dadurch gekennzeichnet,**
**dass** der Quersteg (9) des Profilkopfes (4) beidseitig des Verbindungsbereiches (19) mit Auflageflächen (14) versehen ist.

7. Dichtungsprofil nach Anspruch 6,
**dadurch gekennzeichnet,**
**dass** die Auflageflächen (14) des Querstegs (9) abgeschrägt ausgebildet sind und einen Neigungswinkel α im Bereich von 2 bis 10° aufweisen.

8. Dichtungsprofil nach einem der vorhergehenden Ansprüche,
**dadurch gekennzeichnet,**
**dass** der Profilkopf (4) asymmetrisch ausgebildet ist und eine Dichtlippe (22) aufweist, welche in Verlängerung eines vertikalen Stegs (13) über den Anschlagsteg (10) übersteht.

9. Dichtungsprofil nach Anspruch 8,
**dadurch gekennzeichnet,**
**dass** die Dichtlippe (22) an ihrem freien Ende mit einer Verdickung (24) versehen ist.

10. Dichtungsprofil nach einem der vorhergehenden Ansprüche,
**dadurch gekennzeichnet,**
**dass** der dachförmig ausgebildete Anschlagsteg (10) beidseitig eines Scheitels (17) Stegbereiche (21, 23) aufweist, der Scheitel (17) außerhalb der Längsachse (20) angeordnet ist und der Stegbereich (21) kleiner als der Stegbereich (23) ausgebildet ist, wobei der größere Stegbereich (23) nach innen gewölbt ist und in eine Dichtlippe (22) übergeht.

11. Dichtungsprofil nach einem der vorhergehenden Ansprüche,
**dadurch gekennzeichnet,**
**dass** der Profilkopf (4) aus einem weicheren Kunststoffmaterial als die endseitigen Haltelippen (7) des Profilfußes (3) gefertig und das Dichtungsprofil (2) durch Co-Extrusion herstellbar ist.

## Claims

1. Sealing profile for a window or door frame stop seal,
having a profile foot (3) and a profile head (4), in which the profile foot (3) is constructed as a symmetrical triangular foot stem with V-shaped spread legs (6), which extend from an arrow-shaped foot end with bilaterally positioned holding lips (7) to a crossbar (9) of the profile head (4), and having a hollow chamber (5) and
the profile head (4) has a roof-shaped stop web (10), vertical webs (13) and the crossbar (9), which bound a cavity (12), a connecting area (19) being centrally formed in the crossbar (9) and runs between the hollow chamber (5) of the profile foot (3) and cavity (12) of the profile head (4) and connects the V-shaped spread legs (6) of the profile foot (3) with the crossbar (9) of the profile head (4),
**characterized in that**
the connecting area (19) is constructed as a protuberance or thickening extending into the cavity (12) of the profile head (4),
that the connecting area (19) constructed as protuberance has an inside radius rᵢ, which corresponds to the semidiameter of the hollow chamber (5) of the profile foot (3) in the area of the crossbar (9) and
that the profile foot (3) is bilaterally provided with foot lips (18) constructed between the holding lips (7) and the crossbar (9) on the legs (6).

2. Sealing profile according to claim 1,
**characterized in that**
the foot lips (18) have a smaller thickness than the lower, terminal holding lips (7).

3. Sealing profile according to claim 1 or 2,
**characterized in that**
the holding lips (7) of the profile foot (3) are made from a more rigid plastic and the foot lips (18) from a softer, more elastic plastic, e.g. from a thermoplastic elastomer.

4. Sealing profile according to one of the preceding claims,
**characterized in that**
the hollow chamber (5) of the profile foot (3) extends to the profile head (4).

5. Sealing profile according to one of the preceding claims,
**characterized in that**
the connecting area (19) is cross-sectionally approximately circular segmental.

6. Sealing profile according to one of the preceding claims,
**characterized in that**
the crossbar (9) of the profile head (4) is provided with bearing surfaces (14) on either side the of the connecting area (19).

7. Sealing profile according to claim 6,
**characterized in that**
the bearing surfaces (14) of the crossbar (9) are bevelled and have an inclination angle in the range 2 to 10°.

8. Sealing profile according to one of the preceding claims,
**characterized in that**
the profile head (4) is constructed asymmetrically and has a sealing lip (22), which in extension of a vertical web (13) projects over the stop web (10).

9. Sealing profile according to claim 8,
**characterized in that**
the free end of the sealing lip (22) is provided with a thickening (24).

10. Sealing profile according to one of the preceding claims,
**characterized in that**
the roof-shaped stop web (10) has web areas (21, 23) on either side of an apex (17), which is positioned outside the longitudinal axis (20) and the web area (21) is smaller than the web area (23), the larger web area (23) being inwardly cambered and passing into a sealing lip (22).

11. Sealing profile according to one of the preceding claims,
**characterized in that**
the profile head (4) is made from a softer plastics material than the terminal holding lips (7) of the profile foot (3) and the sealing profile (2) can be manufactured by extrusion.

## Revendications

1. Profilé d'étanchéité pour un joint de battée d'un châssis de fenêtre ou de porte,
comportant un pied de profilé (3) et une tête de profilé (4), le pied du profilé (3) étant formé comme une base du pied en triangle symétrique dont les branches (6) étendues en forme de V s'étendent d'une extrémité du pied en forme de flèche ayant des deux côtés des lèvres de retenue (7), jusqu'à une entretoise transversale (9) de la tête du profilé (4), pour former une cavité (5), et dans lequel
la tête du profilé (4) présente une entretoise de butée en forme de toit (10), des entretoises verticales (13) et l'entretoise transversale (9) qui limitent une cavité (12), avec au centre dans l'entretoise transversale (9), une zone de liaison (19) qui s'étend entre la cavité (5) du pied du profilé (3) et la cavité (12) de la tête du profilé (4) et relie les branches (6) étendues en forme de V du pied du profilé (3) à l'entretoise transversale (9) de la tête du profilé (4),
**caractérisé en ce que**
la zone de liaison (19) est formée comme une excroissance ou un épaississement orienté vers la cavité (12) de la tête du profilé (4),
la zone de liaison (19) étant formée comme une excroissance présente un rayon intérieur rᵢ qui correspond au demi diamètre de la cavité (5) du pied du profilé (3) dans la zone de l'entretoise transversale (9), et le pied du profilé (3) est doté des deux côtés de lèvres de pied (18) formées sur les branches (6) entre les lèvres de retenue (7) et l'entretoise transversale (9).

2. Profilé d'étanchéité selon la revendication 1,
**caractérisé en ce que**
les lèvres de pied (18) présentent une épaisseur plus faible que celle des lèvres de retenue (7) inférieures et aux extrémités.

3. Profilé d'étanchéité selon la revendication 1 ou 2,
**caractérisé en ce que**
les lèvres de retenue (7) du pied du profilé (3) se composent d'une matière plastique plus dure, et les lèvres de pied (18) se composent d'une matière plastique plus souple et plus flexible, par exemple, d'un élastomère thermoplastique.

4. Profilé d'étanchéité selon l'une des revendications précédentes,
**caractérisé en ce que**
la cavité (5) du pied du profilé (3) s'étend jusque dans la tête du profilé (4).

5. Profilé d'étanchéité selon l'une des revendications précédentes,
**caractérisé en ce que**
la zone de liaison (19) est du type segment annulaire en section transversale.

6. Profilé d'étanchéité selon l'une des revendications précédentes,
**caractérisé en ce que**
l'entretoise transversale (9) de la tête du profilé (4) est dotée de surfaces d'appui (14) des deux côtés de la zone de liaison (19).

7. Profilé d'étanchéité selon la revendication 6,
**caractérisé en ce que**
les surfaces d'appui (14) de l'entretoise transversale (9) sont formées en biseau et présentent un angle d'inclinaison α de l'ordre de 2 à 10°.

8. Profilé d'étanchéité selon l'une des revendications précédentes,
**caractérisé en ce que**
la tête du profilé (4) est formée asymétriquement et présente une lèvre d'étanchéité (22) qui fait saillie sur l'entretoise de butée (10) dans le prolongement d'une entretoise verticale (13).

9. Profilé d'étanchéité selon la revendication 8,
**caractérisé en ce que**
la lèvre d'étanchéité (22) est dotée d'un épaississement (24) au niveau de son extrémité libre.

10. Profilé d'étanchéité selon l'une quelconque des revendications précédentes,
**caractérisé en ce que**
l'entretoise de butée en forme de toit (10) présente des zones d'entretoise (21, 23) des deux côtés d'un sommet (17), le sommet (17) est disposé en dehors de l'axe longitudinal, (20) et la zone d'entretoise (21) est plus petite que la zone d'entretoise (23), la zone d'entretoise (23) plus grande étant convexe et se prolongeant dans une lèvre d'étanchéité (22).

11. Profilé d'étanchéité selon l'une des revendications précédentes
**caractérisé en ce que**
la tête du profilé (4) est réalisée dans un matériau en matière plastique plus souple que celui des lèvres de retenue (7) aux extrémités du pied du profilé (3), et le profilé d'étanchéité (2) peut être fabriqué par co-extrusion.
